# EUROPÄISCHE PATENTSCHRIFT

(11) **EP 1 073 078 B1**
(45) Veröffentlichungstag und Bekanntmachung des Hinweises auf die Patenterteilung: **27.08.2003**
(21) Anmeldenummer: 00115257.8
(22) Anmeldetag: 14.07.2000
(51) Int. Cl.: H01H 9/36, H01H 9/34, H01H 33/10

(54) **Lichtbogenlöschblechpaket für ein elektrisches Schaltgerät**
Stack of arc extinguishing blades for an electrical switch device
Paquet de tôles d'extinction d'arc pour un dispositif de commutation électrique

(30) Priorität: 29.07.1999 DE 19935632
(43) Veröffentlichungstag der Anmeldung: 31.01.2001
(73) Patentinhaber: ABB PATENT GmbH, 68526 Ladenburg (DE)
(72) Erfinder: Muders, Erwin, Dipl.-Ing., 69126 Heidelberg (DE); Kommert, Richard, Dipl.-Ing., 69124 Heidelberg (DE); Sellner, Rudolf, 68766 Hockenheim (DE)
(74) Vertreter: Miller, Toivo

(56) Entgegenhaltungen:
- JP-A- 55 144 616
- JP-A- 61 248 324
- JP-A- 61 248 325

## Beschreibung

Die Erfindung betrifft ein Lichtbogenlöschblechpaket für ein elektrisches Schaltgerät, insbesondere für einen Leitungsschutzschalter und dgl. gemäß dem Oberbegriff des Anspruches 1.

Ein Leitungsschutzschalter, Motorschutzschalter oder dgl. hat die Aufgabe, die sog. Nennlast zu schalten. Darüber hinaus muss auch ein Kurzschlussstrom abgeschaltet werden, wobei insbesondere ein Leitungsschutzschalter auch die Aufgabe hat, den Kurzschlussstrom zu begrenzen, damit der sog. prospektive Kurzschlussstrom das Netz nicht belastet.

Bei Leitungsschutzschaltern oder Motorschutzschaltern wird beim Abschalten ein Lichtbogen zwischen einem beweglichen und einem festen Kontaktstück gezogen, der aufgrund der besonderen Ausgestaltung der Kontaktstelle oder aufgrund von besonderen Maßnahmen, wie beispielsweise ein durch eine sog. Blasschleife erzeugtes elektrisches Feld, von der Kontaktstelle weg in ein Lichtbogenlöschblechpaket getrieben wird, das aus mehreren parallel zueinander und in bestimmtem Abstand zueinander angeordneten Lichtbogenlöschblechen zusammengesetzt ist. Wenn der Lichtbogen in ein solches Lichtbogenlöschblechpaket auch, Deion-Blechpaket genannt, einläuft, wird er in eine Anzahl von Teillichtbögen unterteilt, die zwischen je zwei einander benachbarten Löschblechen brennen. Aufgrund des Spannungsabfalls an den jeweiligen Lichtbogenfußpunkten wird der Strom begrenzt und gelöscht.

Zur Erhöhung der Abschaltleistung gibt es eine Reihe von Maßnahmen; die obenerwähnte Blasschleife ist einer jener Maßnahmen. Es besteht auch die Möglichkeit, dass beidseitig zur sog. Vorkammer, in der der Lichtbogen gezogen wird, Kammerplatten angeordnet sind, die unter Umständen aus gasabgebenden Materialien bestehen können. Grundsätzlich gilt aber, dass die Abschaltleistung umso größer ist, je mehr Lichtbogenlöschbleche in dem betreffenden Paket untergebracht sind. In der JP 61248325 die als nächstliegender St. d. T. angesehen wird ist eine Anordnung offenbart, in der zwei Teil-Lichtbogenlöschblechpakete geometrisch parallel, elektrisch aber in Reihe zueinander angeordnet sind, so dass funktional ein als ein einziges Lichtbogenlöschblechpaket wirkendes Bauteil entsteht, wobei das letzte Lichtbogenlöschblech des ersten Teil-Lichtbogenlöschblechpaketes gleichzeitig das erste Lichtbogenlöschblech des zweiten Teil-Lichtbogenlöschblechpaketes bildet und um eine parallel zur Lichtbogenlaufrichtung verlaufende Linie abgekröpft ist.

Da der Abstand der Lichtbogenlöschbleche einen bestimmten Mindestwert nicht unterschreiten darf, weil sonst aufgrund des Aufschmelzens eine Perlbildung erfolgt und weil die Deion-Spannung einen bestimmten Wert nicht unterschreiten darf, kann die Anzahl der Löschbleche nur dadurch vergrößert werden, dass auch das Lichtbogenlöschblechpaket insgesamt einen größeren Raum einnimmt. Da das Gehäuse eines Leitungsschutzschalters durch Norm-Vorgaben eine bestimmte Höhe nicht überschreiten darf, damit der Leitungsschutzschalter noch in die für ihn gedachte Installationsverteilung passt, sind der Größe des Löschblechpaketes Grenzen gesetzt, insbesondere dann, wenn die Lichtbogenlöschbleche parallel zur Befestigungsfläche des Leitungsschutzschalters verlaufen, was meist der Fall ist.

Eine Erhöhung der Leistung kann auch dadurch erfolgen, dass anstatt einer einzigen Kontaktstelle zwei Kontaktstellen vorgesehen werden; bei diesen stellt sich das gleiche Problem wie bei entsprechenden höheren Abschaltleistungen.

Aufgabe der Erfindung ist es, ein Lichtbogenlöschblechpaket für einen elektrischen Schalter, insbesondere für einen Leitungsschutzschalter, zu schaffen, bei dem die Anzahl der Lichtbogenlöschbleche bei gleicher Paketgröße erhöht ist.

Diese Aufgabe wird erfindungsgemäß durch die Merkmale des Anspruches 1 gelöst.

Erfindungsgemäß sind die Lichtbogenlöschbleche, die in dem Paket angeordnet sind, um eine in Lichtbogenlaufrichtung verlaufende Kröpfungslinie abgekröpft, sodass sich zwei parallel verlaufende und versetzte Lichtbogenlöschblechabschnitte bilden; die Lichtbogenlöschbleche sind dann aneinandergelegt, wobei zwischen den sich berührenden Blechabschnitten eine Isolierschicht untergebracht ist, wogegen die anderen Blechabschnitte je zweier benachbarter Lichtbogenlöschbleche den zur Lichtbogenlöschung erforderlichen Abstand zwischen sich nehmen.

Aufgrund dieser abgekröpften Ausgestaltung der Lichtbogenlöschbleche und aufgrund der isolierenden Zwischenschicht zwischen den Lichtbogenlöschblechen, die sehr dünn sein kann, ergibt sich der Vorteil, dass in ein Lichtbogenlöschpaket mehr Lichtbogenlöschbleche eingesetzt werden können, als in einem solchem, bei dem die Löschbleche ebenflächig sind. Durch die Erhöhung der Anzahl der Lichtbogenlöschbleche bei gleicher Paketgröße kann die Abschaltleistung eines Leitungsschutzschalters oder eines Motorschutzschalters erhöht werden.

Dabei können wechselweise ein abgekröpftes Lichtbogenlöschblech und eine ebenflächiges Lichtbogenlöschblech sich berührend nebeneinander bzw. aufeinander angeordnet sein. Es besteht die Möglichkeit, dass die Berührungsflächen lediglich an einer Längskante der Lichtbogenlöschbleche angrenzen, wogegen die Blechabschnitte, die den normalen Abstand aufweisen, an die andere Längskante anschließen; es besteht auch die Möglichkeit, dass die Berührungsflächen wechselweise an sich gegenüberliegenden Längskanten angrenzen.

Eine weitere Ausgestaltung der Erfindung kann dahin gehen, dass alle Lichtbogenlöschbleche abgekröpft sind, und dass die Kröpfungslinie aller abgekröpfter Lichtbogenlöschbleche in der Mitte des Paketes oder außermittig liegt.

Die Isolierung kann durch eine Isolierbeschichtung der einzelnen Lichtbogenlöschbleche in den Berührungsbereichen gebildet sein; es besteht auch die Möglichkeit, dass die Isolierung durch Stege in dem Gehäuse des das Paket aufnehmenden Schaltgerätes gebildet ist. In diesem Fall werden die Lichtbogenlöschbleche direkt im Gehäuse geführt.

Es besteht auch die Möglichkeit, ein Paketgehäuse für das Lichtbogenlöschblechpaket zu schaffen, sodass die Isolierung durch entsprechende Stege am Paketgehäuse gebildet sein kann.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere vorteilhafte Ausgestaltungen und Verbesserungen und weitere Vorteile näher erläutert und beschrieben werden.

Es zeigen:
- Fig. 1: eine Einsicht in einem Leitungsschutzschalter in schematischer Darstellung, und
- Fig. 2 bis 4: verschiedene Ausgestaltungen der Lichtbogenlöschbleche in einem Lichtbogenlöschblechpaket.

Die Fig. 1 zeigt eine Einsicht in einen Leitungsschutzschalter 10, der in einem Gehäuse 11 ein Schaltschloss 12, einen elektromagnetischen Auslöser 13, einen thermischen Auslöser 14, einen beweglichen Schalthebel 15 und ein feststehendes Kontaktstück 16 aufweist. Dem feststehenden Kontaktstück 16 ist eine erste Lichtbogenleitschiene 17 und dem am Schalthebel 15 angeordneten beweglichen Kontaktstück 15a eine zweite Lichtbogenleitschiene 18 zugeordnet, die ein aus mehreren Lichtbogenlöschblechen bestehendes Lichtbogenlöschpaket 19 zwischen sich nehmen.

Wenn bei einer Ausschalthandlung zwischen dem am Kontakt- oder Schalthebel 15 angeformten beweglichen Kontaktstück 15a und dem feststehenden Kontaktstück 16 ein Lichtbogen gezogen wird, dann wandert der eine Fußpunkt des Lichtbogens entlang der Leitschiene 16 und der andere Fußpunkt des Lichtbogens entlang der Leitschiene 18 in das Lichtbogenlöschblechpaket 19, in dem er in an sich bekannter Weise in mehrere Teillichtbögen unterteilt und gelöscht wird.

Aus bestimmten, physikalischen Gründen darf der Abstand zwischen den einzelnen Löschblechen einen bestimmten Wert nicht unterschreiten, da sonst die Lichtbogenlöschfähigkeit gestört ist.

Die Fig. 2 zeigt eine erste Ausführungsform solcher abgekröpfter Lichtbogenlöschbleche. Das hier beschriebene Lichtbogenlöschpaket besitzt abwechselnd ein glattes, ebenflächiges Löschblech 20, an das ein abgekröpftes Löschblech 21 anschließt; an dieses schließt ein glattes Löschblech 22 und an dieses wieder ein abgekröpftes Löschblech 23 usw. an. Bei der Ausführung gemäß Fig. 2 ist das Löschblech 21, 23... mittig abgekröpft, entlang einer Abkröpfungslinie, die in Richtung des Lichtbogenlaufes verläuft. Durch die Kröpfung 24 werden zwei Blechabschnitte 25, 26 gebildet, die parallel zueinander verlaufen, wobei die eine Fläche 27 des einen Blechabschnittes 25 in der gleichen Ebene liegt, wie die entgegengesetzt liegende Fläche 28 des anderen Blechabschnittes. Das ebene Löschblech 20 legt sich direkt an den Blechabschnitt 26 an, und an den Blechabschnitt 25 legt sich das nächste ebenflächige Löschblech 22 an usw. Zwischen den sich berührenden Bereichen, also zwischen dem Blechabschnitt 26 und dem Lichtbogenlöschblech 20, ist eine dünne Isolierschicht 29 angeordnet, die einerseits die Kröpfung 24 am Löschblech 21 und andererseits die dem Blechabschnitt 26 benachbarte Längskante des Löschbleches 20 mit einem Absatz 30 überdeckt. Zwischen dem Löschblech 21 und dem Löschblech 22 befindet sich ebenfalls eine dünne Isolierschicht 31, die einerseits die Kröpfung 24 und andererseits die gegenüberliegende Längskante des Blechabschnittes 25 überdeckt. Dadurch werden abwechselnd links und rechts der Kröpfungslinie Zwischenräume 32, 33, 34 und 35 geschaffen, die den erforderlichen Abstand der nicht isolierten Blechabschnitte einnehmen.

Bei der Ausführung gemäß Fig. 3 ist jedes Lichtbogenlöschblechpaket 36, 37... in seiner Mittellinie abgekröpft, wobei auf den sich gegenüberliegenden Außenflächen des Löschblechpaketes zwei ebenflächige Löschbleche 38 und 39 befinden; diese Löschbleche können auch durch die Lichtbogenleitschienen 17, 18 gebildet sein. Bei der Anordnung gemäß Fig. 3 sind die Berührungsflächen zwischen den Lichtbogenlöschblechen 36, 37 wechselseitig beidseitig der Abkröpfungslinie angeordnet, so dass entsprechende Zwischenräume 40, 41, 42 gebildet sind, die einen erforderlichen Abstand zwischen den nicht isolierten Blechabschnitten bilden und jeweils wechselweise links und rechts der Kröpfungslinie 43 liegen.

Die Ausgestaltung gemäß Fig. 4 ist ähnlich der Anordnung gemäß Fig. 2. Nur befinden sich die Berührungsflächen je zweier abgekröpfter Lichtbogenlöschbleche 50, 51 mit dem dazwischen befindlichen ebenflächigen Lichtbogenlöschblech 52 auf einer Seite, wogegen die entsprechenden Blechabschnitte der abgekröpften Lichtbogenlöschbleche 51, 53, die das zwischen ihnen befindliche Löschblech berühren, auf der anderen Seite der Kröpfungslinie 55. Die dadurch gebildeten Berührungsflächenpaare liegen wechselweise links und rechts der Kröpfungslinie.

Die Isolierschicht 29, 30, 31 usw. kann durch Beschichtung der entsprechenden Blechabschnitte der Lichtbogenlöschbleche erfolgen. Es besteht auch die Möglichkeit, dass im Gehäuse 11 des Leitungsschutzschalters 10 entsprechende Wandvorsprünge vorgesehen sind, zwischen denen die einzelnen Lichtbogenlöschbleche geführt sind. Es besteht auch die Möglichkeit, ein eigenes Paketgehäuse, das im Prinzip in gleicher Weise wie der die Löschbleche aufnehmende Bereich des Gehäuses 10 des Leitungsschutzschalters ausgebildet ist, zu schaffen, das die einzelnen Lichtbogenlöschbleche in der in Fig. 2 bis 4 dargestellten Zuordnung zueinander aufnimmt.

Die Erfindung ist anhand dreier Ausführungsbeispiele dargestellt. Es ist selbstverständlich, dass auch Abwandlungen dieser Anordnungen unter den Schutzumfang der Erfindung fallen; vorausgesetzt ist, dass die einzelnen Lichtbogenlöschbleche in bestimmten Bereichen unter Zwischenfügung einer Isolierung direkt aufeinander gelegt sind, wogegen sie in anderen Bereichen einen zur Führung und Löschung eines Lichtbogens geeigneten Abstand aufweisen. So ist den Ausführungen gemäß Fig. 2 bis 4 die Kröpfungslinie mittig angeordnet, es besteht natürlich auch die Möglichkeit, die Kröpfungslinie des einen abgekröpften Löschblechpaktes näher an die eine Längskante und die des folgenden Löschbleches näher an die andere Längskante des Löschblechpaketes zu legen, sodass quasi zwei Abkröpflinien oder -ebenen gebildet sind und die Zwischenräume, in denen sich der Lichtbogen befindet, die Mittellinie übergreifen.

Unter Abkröpfebene ist verstanden diejenige Ebene, die von den übereinanderliegenden Abkröpflinien aufgespannt ist. Bei den Ausführungen gemäß den Fig. 2 bis 4 ist nur eine Abkröpfebene vorhanden; wenn zwei Abkröpfebenen vorhanden sind, so nehmen sie einen Abstand zwischen sich, der eine gute Löschung nicht behindert.

## Patentansprüche

1. Lichtbogenlöschblechpaket für ein elektrisches Schaltgerät (10), insbesondere für einen Leitungsschutzschalter und Motorschutzschalter, mit mehreren in Abstand zueinander angeordneten Lichtbogenlöschblechen, zwischen denen ein Lichtbogen in mehrere Teillichtbögen unterteilt wird, wobei in dem Lichtbogenlöschblechpaket Lichtbogenlöschbleche angeordnet sind, die um eine in Lichtbogenlaufrichtung verlaufende Kröpfungslinie (24, 43, 55) abgekröpft sind, **dadurch gekennzeichnet, dass** sich bei den abgekröpften Lichtbogenlöschblechen zwei parallel verlaufende Lichtbogenlöschblechabschnitte (25, 26) bilden, und dass die Lichtbogenlöschbleche aneinander gelegt sind, wobei zwischen den sich berührenden Blechabschnitten eine Isolierschicht (29, 31) untergebracht ist, wogegen die anderen Blechabschnitte je zweier benachbarter Lichtbogenlöschbleche den üblichen Abstand, der zur Lichtbogenlöschung erforderlich ist, zwischen sich nehmen.

2. Lichtbogenlöschblechpaket nach Anspruch 1, **dadurch gekennzeichnet, dass** wechselweise ein abgekröpftes Lichtbogenlöschblech und ein glattes, ebenflächiges sich berührend übereinander liegen.

3. Lichtbogenlöschblechpaket nach Anspruch 2, **dadurch gekennzeichnet, dass** die Berührungsflächen lediglich an einer Längskante angrenzen.

4. Lichtbogenlöschpaket nach Anspruch 2, **dadurch gekennzeichnet, dass** die Berührungsflächen wechselweise an sich gegenüberliegenden Längskanten angrenzen.

5. Lichtbogenlöschblechpaket nach einem der vorigen Ansprüche, **dadurch gekennzeichnet, dass** die Kröpfungslinien (24, 43, 55) aller abgekröpfter Lichtbogenlöschbleche in einer Ebene liegen, die in Stapelrichtung der Lichtbogenlöschbleche und in Richtung des Lichtbogenlaufes in der Mitte des Paketes liegt.

6. Lichtbogenlöschblechpaket nach einem der Ansprüche 1 bis 4, **dadurch gekennzeichnet, dass** die Kröpfungslinien außermittig angeordnet sind.

7. Lichtbogenlöschblechpaket nach einem der vorigen Ansprüche, **dadurch gekennzeichnet, dass** die Isolierung zwischen den sich berührenden Blechabschnitten der Lichtbogenlöschbleche durch eine Isolierbeschichtung gebildet ist.

8. Lichtbogenlöschblechpaket nach einem der Ansprüche 1 bis 6, **dadurch gekennzeichnet, dass** die Isolierung durch Stege im Gehäuse des das Paket aufnehmenden Leitungsschutzschalters gebildet ist, wobei in die Zwischenräume dieser Stege die Lichtbogenlöschbleche eingelegt sind.

9. Lichtbogenlöschblechpaket nach einem der Ansprüche 1 bis 6, **dadurch gekennzeichnet, dass** ein die Lichtbogenlöschbleche aufnehmendes eigenes Paketgehäuse vorgesehen ist, in dem sich Stege befinden, die zur Isolierung der sich im Paketgehäuse befindlichen Löschbleche geführt sind.

## Claims

1. Arc splitter stack for an electric switching device (10), in particular for a circuit breaker and motor protecting switch, having a plurality of arc splitters which are arranged at a spacing from one another and between which an arc is subdivided into a plurality of partial arcs, arc splitters which are offset along an offsetting line (24, 43, 55) running in the arc running direction being arranged in the arc splitter stack, **characterized in that** in the case of the offset arc splitters two arc splitter sections (25, 26) running in parallel are formed, and **in that** the arc splitters are laid on one another, an insulating layer (29, 31) being accommodated between the lamination sections in mutual contact, whereas the other lamination sections of two adjacent arc splitters in each case enclose between them the usual spacing required for arc quenching.

2. Arc splitter stack according to Claim 1, **characterized in that** an offset arc splitter and a smooth, flat-surfaced one are situated upon one another in mutual contact.

3. Arc splitter stack according to Claim 2, **characterized in that** that the contact surfaces are contiguous only at a longitudinal edge.

4. Arc splitter stack according to Claim 2, **characterized in that** the contact surfaces are alternately contiguous at opposite longitudinal edges.

5. Arc splitter stack according to one of the preceding claims, **characterized in that** the offsetting lines (24, 43, 55) of all the offset arc splitters lie in a plane which lies in the middle of the stack in the stacking direction of the arc splitters and in the arc running direction.

6. Arc splitter stack according to one of Claims 1 to 4, **characterized in that** the offsetting lines are arranged eccentrically.

7. Arc splitter stack according to one of the preceding claims, **characterized in that** the insulation between lamination sections of the arc splitters in mutual contact is formed by an insulating coating.

8. Arc splitter stack according to one of Claims 1 to 6, **characterized in that** the insulation is formed by webs in the housing of the circuit breaker holding the stack, the arc splitters being inserted into the interspaces of these webs.

9. Arc splitter stack according to one of Claims 1 to 6, **characterized in that** a dedicated stack housing is provided which holds the arc splitters and in which webs are located which are guided so as to insulate the arc splitters located in the stack housing.

## Revendications

1. Paquet de tôles d'extinction d'arc pour un disjoncteur électrique (10) en particulier pour un disjoncteur de protection de ligne et un disjoncteur de protection de moteur, avec plusieurs tôles d'extinction d'arc mutuellement espacées, entre lesquelles un arc électrique est divisé en plusieurs arcs partiels, des tôles d'extinction d'arc pliées autour d'une ligne de pliage (24, 43, 55) qui s'étend dans la direction de propagation de l'arc électrique étant disposées dans le paquet de tôles d'extinction d'arc, **caractérisé en ce que** dans les tôles d'extinction d'arc pliées sont formés de deux segments de tôles d'extinction d'arc (25, 26) parallèles et **en ce que** les tôles d'extinction d'arc sont appliquées les unes contre les autres, une couche isolante (29, 31) étant prévue entre les segments de tôles en contact, tandis que les autres segments de deux tôles d'extinction d'arc consécutives sont espacés de la distance qui est habituellement nécessaire pour le soufflage de l'arc.

2. Paquet de tôles d'extinction d'arc selon la revendication 1, **caractérisé en ce qu'**une tôle d'extinction d'arc pliée et une tôle d'extinction d'arc lisse, plane, sont disposées en alternance l'une sur l'autre en se touchant.

3. Paquet de tôles d'extinction d'arc selon la revendication 2, **caractérisé en ce que** les surfaces de contact sont contiguës seulement au niveau d'un grand côté.

4. Paquet de tôles d'extinction d'arc selon la revendication 2, **caractérisé en ce que** les surfaces de contact sont contiguës alternativement au niveau de grands côtés mutuellement en vis-à-vis.

5. Paquet de tôles d'extinction d'arc selon une des revendications précédentes, **caractérisé en ce que** les lignes de pliage (24, 43, 55) de toutes les tôles d'extinction d'arc pliées sont disposées dans un plan qui, dans la direction d'empilage des tôles d'extinction d'arc et dans la direction de propagation de l'arc électrique, est situé au milieu du paquet de tôles.

6. Paquet de tôles d'extinction d'arc selon une des revendications 1 à 4 , **caractérisé en ce que** les lignes de pliage sont excentrées.

7. Paquet de tôles d'extinction d'arc selon une des revendications précédentes, **caractérisé en ce que** l'isolation entre les segments en contact des tôles d'extinction d'arc est formée par un revêtement isolant.

8. Paquet de tôles d'extinction d'arc selon une des revendications 1 à 6, **caractérisé en ce que** l'isolation est formée par des cloisons dans le boîtier du disjoncteur de protection de ligne recevant le paquet de tôles, les tôles d'extinction d'arc étant insérées dans les espaces entre lesdites cloisons.

9. Paquet de tôles d'extinction d'arc selon une des revendications 1 à 6, **caractérisé en ce qu'**il est prévu un boîtier de paquet de tôles propre qui reçoit les tôles d'extinction d'arc et dans lequel sont disposées des cloisons agencées en vue de l'isolation des tôles d'extinction d'arc disposées dans le boîtier de paquet de tôles.
